# EUROPÄISCHE PATENTSCHRIFT

(11) **EP 0 414 012 B1**
(45) Veröffentlichungstag und Bekanntmachung des Hinweises auf die Patenterteilung: **05.06.1996**
(21) Anmeldenummer: 90114935.1
(22) Anmeldetag: 03.08.1990
(51) Int. Cl.: D01G 27/04, B65H 67/06

(54) **Transporteinrichtung für Wickel**
Transport apparatus for lap-rolls
Appareil de transport des enroulements de nappe

(30) Priorität: 23.08.1989 CH 3058/89
(43) Veröffentlichungstag der Anmeldung: 27.02.1991
(73) Patentinhaber: MASCHINENFABRIK RIETER AG, CH-8406 Winterthur (CH)
(72) Erfinder: Eichenberger, Hansulrich, CH-8406 Winterthur (CH); Scheurer, Paul, CH-8450 Andelfingen (CH)

(56) Entgegenhaltungen:
- CH-A- 163 248
- CH-A- 347 745
- CH-A- 423 566
- DE-B- 1 088 396
- GB-A- 1 044 677
- JP-A- 5 112 411
- US-A- 3 987 974

## Beschreibung

Die Erfindung bezieht sich auf ein Verfahren bzw. eine Vorrichtung für die Zuführung von mehreren mit Textilmaterial umwickelten Hülsen bzw. Wickeln an einer wickelverarbeitenden Maschine, wobei die Wickel in einem axialen Abstand auf einer Aufnahme eines an der Abgabe- bzw. Aufnahmestelle der Maschine positionierten Transportwagens bereitgestellt werden.

Die Forderung nach einer automatisierten Spinnerei gewinnt in der Praxis immer grössere Bedeutung.

Dies bezieht sich nicht nur auf die Arbeitsabläufe an den einzelnen Maschinen, sondern auch auf den Transport von Textilmaterial zwischen den einzelnen Prozesstufen, zumal die zu transportierenden Einheiten immer grösser und somit schwerer werden.

So wurden auch verschiedenen Vorschläge gemacht, um die Wattewickel, welche bis zu 25 kg und mehr aufweisen können, von einer wickelbildenden Maschine, z.B. Unilap der Maschinenfabrik Rieter AG (Prospekt Kämmereivorbereitung, Impressum 13 43 d-0987) zu einer nachfolgenden Kämmaschine zu transportieren. Hierbei wird ein Hängebahnsystem verwendet, wobei mehrere Wickel gleichzeitig, im gezeigten Beispiel vier, über Förderschienen zu der Kämmaschine gebracht und dort aufgesetzt werden.

Dieses Hängebahntransportsystem und andere bieten eine sehr sichere, komfortable und materialschonende Transporteinrichtung, jedoch bedarf es grösserer Investitionen, sowie eine entsprechende Raumhöhe.

Es sind deshalb auch einfachere und billigere Systeme verwirklicht worden, mit welchen eine Anzahl von Wickeln über einen auf dem Boden geführten Transportwagen zu der Kämmaschine überführt werden (Prospekt der Fa. Zinser "Super Lap 810").

Hierbei wird ein Transportwagen, der mit einer längsgerichteten Aufnahme, bzw. einer Transportmulde versehen ist, an der wickelbildenden Maschine (Super Lap) in zeitlich vorgegebenen Abständen mit vier Wickeln automatisch beladen, welche in der Transportmulde zum Liegen kommen. Bei diesem Vorgang wird der Transportwagen über eine Führungseinrichtung an der wickelbildenden Maschine geführt und über eine Verschiebeeinrichtung zeitlich zur Abgabestelle positioniert. Die Wattewickel werden in einem vorgegebenen Abstand entsprechend der Teilung von den Kammköpfen der nachfolgenden Kämmaschine aufgelegt.

Nach Aufnahme des vierten Wickels löst sich die Positionierungseinrichtung, und der Wagen kann manuell zur Kämmaschine verschoben werden.

Der Wagen wird über eine weitere Führungseinrichtung an der Kämmaschine in Position gebracht, sodass der Wechsel der abgelaufenen Hülsen gegen die vollen Wickel erfolgen kann.

Dieser Wechsel wird hierbei manuell vorgenommen, wobei zuerst eine den zugeführten Wickeln entsprechende Anzahl von Hülsen entfernt werden muss, um anschliessend das manuelle Einlegen der Wickel in die Abrollage der Kämmaschine zu ermöglichen.
Die leeren Hülsen werden dann auf die Lademulde des Transportwagens gestellt und zur wickelbildenden Maschine zurücktransportiert.

Bei diesem Wechselvorgang ist es erforderlich, die leeren Hülsen auf der Kämmaschine zwischenzulagern, um den Platz für das Nachführen der vollen Wickel freizumachen.

Dieser Vorgang erfordert sehr viele manuelle Eingriffe und ist ausserdem zeitaufwendig, da die Wickel einzeln und nacheinander manuell aufgelegt werden.

Des weiteren ist aus der CH-PS 423 566 eine Transporteinrichtung für die Wattewickel zur Überführung an eine Kämmaschine zu entnehmen. Hierbei werden die Wickel einzeln über einen verfahrbaren Transportwagen an die jeweilige Übergabestelle an der Kämmaschine gebracht und dort mittels einer kippbaren Mulde in die Aufnahmestelle der Kämmaschine überführt. Die leergelaufenen Hülsen bzw. Spulen werden durch eine Vorrichtung ausgestossen. Wie die Hülsen zu einer wickelbildenden Maschine zurückbefördert werden, ist aus dieser Veröffentlichung nicht zu entnehmen. Ausserdem ist der Transportwagen nur für die Nachführung von nur einem Wickel ausgelegt.

Aus der JP 51-124113 ist ein Transportwagen zur gleichzeitigen Überführung von mehreren Wickeln zu einer wickelverarbeitenden Maschine bekannt, wobei die Wickel in einem axialen Abstand auf einer schwenkbaren Mulde bzw. Aufnahme aufgenommen sind. Damit kann zwar eine automatische oder teilautomatische gleichzeitige Überführung mehrerer Wickel vorgenommen werden, jedoch ist die gleichzeitige Abführung der leergelaufenen Hülsen nicht gelöst.

Die Erfindung stellt sich somit die Aufgabe, ein derartiges System soweit zu verbessern, um in möglichst kurzer Zeit einen teil- oder vollautomatischen Wechsel der abgelaufenen Hülsen gegen die vollen Wickel vorzunehmen.

Ausgehend von dem Verfahren bzw. der Vorrichtung gemäß JP-51-124 113 wird diese Aufgabe durch die Merkmale des kennzeichnenden Teils des Patentanspruches 1 bzw. 2 gelöst.

Durch die Anbringung einer zusätzlichen Aufnahmerinne für die leeren Hülsen unterhalb der Aufnahme für die Wickel ist es möglich, eine Anzahl von leeren Hülsen von der Kämmaschine gleichzeitig und vollautomatisch zu entfernen und der Aufnahmerinne des Transportwagens zuzuführen. Die Anbringung einer einseitig verschwenkbaren Aufnahme gewährleistet, dass nach Lösen der Verriegelung sämtliche auf der Mulde aufliegende Wickel gleichzeitig und automatisch der Kämmaschine zugeführt werden.
Zur Vereinfachung der Bedienung wird vorgeschlagen, dass das Lösen der Verriegelung über eine an der wickelverarbeitenden Maschine angebrachte Entriegelungseinrichtung vorgenommen wird.
Der weitere Vorschlag, unterhalb der Aufnahme der Wickel eine schräg nach aussen und unten abfallende Bodenfläche anzubringen, gewährleistet nach Verschwenken der Aufnahme ein funktionssicheres Abrollen der Wickel auf die Kämmaschine.

Die weiterhin vorgeschlagene Zuordnung der Bodenfläche zur Aufnahme, wobei die Wickel während des Transportes nicht auf die Bodenfläche zur Auflage gelangen, ergibt beim Verschwenken der Aufnahme eine Beschleunigung der Wickel bis sie auf der Bodenfläche aufsitzen und zur Kämmaschine abrollen. Diese Beschleunigung gewährleistet eine sichere Übergabe der Wickel an die Kämmaschine.

Die Aufnahme aus zwei parallel zueinander über Querstreben miteinander verbundene, in Fahrzeuglängsrichtung ausgerichtete Rohre auszubilden, wobei ein Rohr als Drehachse für das zweite dient, ergibt eine einfache und transportsichere Lösung.

Durch die Anbringung eines Zuführbleches, welches sich schräg nach oben von der Aufnahmerinne erstreckt wird im Zusammenwirken mit einem schwenkbar an der Kämmaschine angebrachten Rollblech eine problemlose Abführung der leeren Hülsen in eine Transportrinne des Fahrzeuges gewährleistet.

Es ist dabei denkbar jedem Kämmkopf ein separates Rollblech zuzuordnen oder das Rollblech zu auszugestalten, dass es sich über die Breite von z.B. vier Kämmköpfen erstreckt.

Gleiches gilt auch für die weiterhin vorgeschlagene Ausstossvorrichtung für die leeren Hülsen.
Unter einem Kämmkopf ist eines von mehreren Aggregaten zu verstehen, welches mit einer Kämmeinrichtung zum Auskämmen einer Wickelwatte versehen ist.

Vorteilhafterweise ragt das schwenkbare Rollblech auf seinem Verschwenkweg nach oben in den Auslösemechanismus der Verriegelung der Aufnahme. Dadurch ist es möglich eine automatische Entriegelung der Aufnahme vorzunehmen, wobei gleichzeitig nach dem Entriegelungsvorgang die Rollfläche eine Lage einnimmt, die zur Bildung einer annähernd geschlossenen und schräg nach unten zur Kämmaschine hingerichteten Rollbahn für die automatische Zuführung der auf dem Transportwagen gelagerten Wickel führt.

Es wird weiterhin vorgeschlagen die Schwenkachse des Rollbleches in Bezug auf die Abrollrichtung der Wickel auf Höhe und hinter den Wickelwalzen anzubringen. Dabei ist der Begriff "Abrollrichtung" bezogen auf den Abrollvorgang, bzw. die Zuführung der Wickelwatte, während des Kämmvorganges zu verstehen. Die Wickelwalzen sind die Auflagewalzen auf welchen die Wickel in der Kämmaschine aufliegen und über welche die Wickel zum Auskämmen abrollen können.

Zur Erzielung eines teilautomatischen Betriebes wird weiterhin vorgeschlagen, die Auswurfeinrichtung sowie die Verstellung des Rollbleches über einen Zylinder oder einen Verstellmotor vorzunehmen. Dadurch ist es möglich, dass die Bedienungsperson z.B. von einem Schaltpult an der Frontseite der Kämmaschine aus, die Wechselvorgänge der Hülsen, bzw. der Wickel, einfach über Knopfdruck auslöst. Für den vollautomatischen Betrieb des Wechselvorganges wird vorgeschlagen, dass das Rollblech, bzw. die Auswurfeinrichtung über einen Zylinder bzw. einen Verstellmotor betätigbar sind, wobei diese Betätigungseinrichtungen mit der Steuerung eines Positionierelementes und einer Feststelleinrichtung des Transportwagen, sowie mit einem Sensor für die Wickelabtastung steuerungsmässig über eine Steuereinheit miteinander verbunden sind.

Um das gesamte Transportsystem vollautomatisch auszulegen, wird vorgeschlagen das Transportfahrzeug mit einem eigenen Antrieb zu versehen, wobei dieses über einen Steuerungsprozessor über eine Leitlinie geführt wird, welcher über einen Leitrechner mit der Steuerung der Antriebselemente der wickelverarbeiteten Maschine, sowie mit der Steuereinheit der automatischen Wechseleinrichtung in Verbindung steht. Weitere Vorteile sind anhand eines nachfolgenden Ausführungsbeispieles näher beschrieben und aufgezeigt.

Es zeigen:
- Fig. 1: eine schematische Seitenansicht eines Wickeltransportwagens bei Abgabe eines Wickels an einer wickelabgebenden Maschine zum Wickeltransportwagen.
- Fig. 2: eine schematische Seitenansicht des Transportwagens nach Fig. 1 in positionierter Stellung an einer Wickelaufnehmenden Maschine.
- Fig. 3: eine verkleinerte Draufsicht nach Fig. 2 mit zwei gekoppelten Transportwagen

Fig. 1 zeigt einen Transportwagen 1, welcher sich in einer fixierten Stellung an einem schematisch-dargestellten Abgabetisch 2 einer wickelbildenden Maschine 3 befindet. Der Transportwagen 1 besteht im wesentlichen aus einem Rahmen 10, welcher sich über Räder 11, bzw. Lenkräder 12 auf dem Boden abstützt. Im oberen Bereich ist der Transportwagen mit einer Aufnahme 6 versehen, welche gebildet wird durch in Längsrichtung des Transportwagens angebrachte Längsrohre 16, 17, die über Kipphebel 14, 14a miteinander verbunden sind. Das Längsrohr 16 ist über die Schwenkachse 15 um das Längsrohr 17 verschwenkbar über die Kipphebel 14, 14a angebracht. Die Wickel 7 liegen beim Transport auf den beiden Längsrohren 16, 17 auf. In dieser Stellung sind die beiden Kipphebel 14, 14a über eine Verriegelung 22 in ihrer Transportlage gehalten. Ausserdem ist jeweils eine Feder 18, bzw. 18a an den beiden Kipphebeln 14, 14a angebracht, welche eine Verschwenkung entgegen der Kraftrichtung des Wickelgewichtes bewirken.

Unterhalb der Aufnahme 6 ist ein schräg zur Übergaberichtung geneigtes Bodenblech 13 befestigt, auf welches die Wickel 7 erst nach Lösen der Verriegelung 22 und bei Abkippen des Längsrohres 16 gelangen.

Die Verriegelung 22 stützt sich in der gezeigten Stellung auf einen Anschlag 19 des Rahmens 10 ab. Unterhalb der Aufnahme 6 ist parallel hierzu eine Aufnahmerinne 21 für die Aufnahme der leeren Hülsen 20 vorgesehen. Die Länge der Aufnahmerinne 21 entspricht der Länge der Aufnahme 6. Die Aufnahmerinne 21 ist mit einem schräg nach aussen und oben gerichteten Zuführblech 23 versehen. Das Zuführblech 23 und das Bodenblech 13 sind konvergierend zueinander angeordnet.

Der Abgabetisch 2 ist mit einer Mulde 4 versehen, in welcher der Wickel bei der Abgabe zu liegen kommt.

Befindet sich ein fertiggestellter Wickel 7 in dieser Mulde 4, so wird er durch die Verschiebung eines Auswurfstempels 5 in die Aufnahme 6, d.h. auf die Längsrohre 16, 17 des positionierten Transportwagens 1 verschoben.

Da bei der wickelbildenden Maschine jeweils nur ein Wickel abgegeben wird, muss der Transportwagen 1 zur Beladung jeweils in zeitlichen Abständen um mindestens eine Wickelbreite in Längsrichtung verschoben werden. Die Verschiebung erfolgt in der Regel um das Mass der Teilung welche die Kammköpfe der nachfolgenden Kämmaschine aufweist. Dieses wird über einen Stellmechanismus 8 vorgenommen, auf welchen hier näher nicht eingegangen wird. Der Transportwagen 1 wird in Längsrichtung über eine Führung 9 über nicht näher aufgezeigte am Transportwagen angebrachte Führungselemente an der Abgabestelle der wickelbildenden Maschine geführt.

Der Wickeltransportwagen 1 ist im gezeigten Beispiel für die Aufnahme von vier Wickeln 7 ausgelegt. Nachdem der vierte Wickel auf den Transportwagen 1 gebracht wurde, kuppelt sich der Stellmechanismus 8 aus und der Wagen 1 kann mit den Wickeln 7 zu einer nachfolgenden wickelverarbeitenden Maschine, 25 z.B. einer Kämmaschine verschoben werden. Diese Verschiebung kann entweder manuell oder automatisch über ein Leitsystem erfolgen, wenn der Wagen, 1 wie in Fig. 2 strickpunktiert angedeutet, eine eigene Antriebseinheit 24 aufweist.

Der Transportwagen 1 wird, wie in Fig. 2 aufgezeigt auf der Rückseite einer schematisch angedeuteten Kämmaschine 25 über Führungsrollen 26 in eine Führungsschiene 27, welche sich längs der Kämmaschine 25 erstreckt in eine fixierte Wechselposition gebracht. Hat der Transportwagen 1, wie z.B. auch aus Fig. 3 zu entnehmen die entsprechende Position zu den einzelnen Kämmköpfen erreicht, so wird er über ein Positionierungselement 28 automatisch oder manuell in dieser Lage fixiert, bzw. verriegelt.

Wie aus Fig.3 zu entnehmen, sind hierbei zwei Transportwagen 1 im Einsatz, welche sich bereits in einer positionierten Wechselstellung an der Kämmaschine 25 befinden, wobei beide Transportwagen 1 über eine Kupplung 29 miteinander verbunden sind.
Zur genauen seitlichen Positionierung der Wickel 7 auf dem Transportwagen 1 sind Führungsbleche 52 zwischen den Wikkeln 7 angebracht.
Fig. 2 zeigt ausserdem die Wickelwalzen 32 und 33 von einem Kämmkopf der Kämmaschine auf welchen die Wickel 7 zum Abrollen für den Kämmvorgang aufgelegt werden. Die Pfeilrichtung A zeigt schematisch die Abrollrichtung der Wikkelwatte vom Wickel 7 an, welche im Anschluss mittels einer nicht näher aufgezeigten Kämmeinrichtung ausgekämmt wird. Hinter der Wickelwalze 33 ist ein schwenkbares Rollblech 30 angebracht. Das Rollblech 30 ist dabei über einen Zylinder 34, z.B. einen Pneumatikzylinder, verstellbar.

Unterhalb den beiden Wickelwalzen 32, 33 ist eine Auswurfeinrichtung 35 angebracht, die aus einem zweiarmigen Hebel 36 besteht, der um eine Drehachse 37 verschwenkbar gelagert ist. An dem einem Ende des Hebels 36 ist ein Zylinder 38 angelenkt, welcher die Verschwenkbewegung bewirkt. Beim Verschwenkvorgang gelangt der Arm 36a des Hebels 36 zwischen die beiden Wickelwalzen 32, 33 und bewirkt dabei das Entfernen der leeren Hülsen 20. Durch die entsprechende Anordnung der Drehachse 37 des Hebels 36 wird gleichzeitig bewirkt, dass die leeren Hülsen 20 in Richtung des Rollbleches 30 ausgehoben werden.

Unterhalb der Wickelwalze 32 ist ein Sensor 39 befestigt, welcher signalisiert, wenn die Wickelhülse keine Watte mehr aufweist, bzw. abgelaufen ist.

Die Ansteuerung bzw. die Betätigung des Zylinders 38 erfolgt über ein Ventil 40 und die des Zylinders 34 über ein Ventil 41.

Die Ventile 40, 41 sind über eine Leitung 42, 43 mit einer zentralen Steuereinheit 44 verbunden. Über eine Leitung 45 ist der Sensor 39 und über eine Leitung 47 ein Sensor 46 mit der zentralen Steuereinheit 44 in Verbindung. Der Sensor 46 dient dabei zur Längspositionierung des Transportwagens 1 an der Kämmaschine 25, wobei er mit einer Kontaktfläche 48 des Transportwagens 1 zusammenwirkt. Dieser Sensor 46 könnte auch als mechanisch vom Transportwagen 1 aus betätigter Schalter ausgebildet sein.

Bei vollautomatischen Betrieb ist, wie strichpunktiert angedeutet, der Transportwagen 1 mit einem Eigenantrieb 24 versehen. Der Transportwagen 1 wird dabei über einen nicht näher aufgezeigten Sensor über eine vorgegebene Leitspur geführt. Der Eigenantrieb 24, bzw. dessen Steuerung, sind dann über einen Leitrechner 49 mit der Steuereinheit 44, steuerungsmässig verknüpft. Ebenso ist die Antriebssteuerung 50 der Antriebsaggregate für die Kämmaschine mit dem Leitrechner verbunden.

Die Funktion dieser Transporteinrichtung ist wie folgt:

Nachdem wie bereits bei Fig. 1 beschrieben, der Transportwagen 1 mit vier Wickeln über den Auswurfstempel 5 beladen ist, wird er manuell oder automatisch über ein Leitsystem an die Rückseite bzw. Aufgabeseite für die vollen Wickel der Kämmaschine 25 gebracht. Bei diesem Vorgang können, wie in Fig. 3 ersichtlich, auch gleichzeitig zwei Transportwagen 1 , welche über eine Kupplung 29 miteinander verbunden sind, der Rückseite der Kämmaschine 25 zugeführt werden. Jeder Transportwagen 1 ist im unteren Seitenbereich mit im Abstand zueinander angeordneten Führungsrollen 26 versehen, welche in eine Führungsschiene 27 der Kämmaschine 25 eingeführt werden. Dabei wird der, bzw. die Transportwagen 1 parallel zur Kämmaschine, bzw. zu den einzelnen Kämmköpfen ausgerichtet. Die Ausrichtung in Längsrichtung bzw. in die Übergabestellung zu den einzelnen Kämmköpfen erfolgt über einen Sensor 46 , der mit einer Kontaktfläche 48 des Transportwagens 1 zusammenwirkt. Wird ein Signal durch den Sensor 46 aufgenommen, so wird der Transportwagen 1 über ein Positionierungselement 28, welches über eine Leitung 51 mit der Steuereinheit 44 verbunden ist, beaufschlagt und fixiert diese Position. Es sind hierbei auch einfachere Lösungen denkbar, wobei der Transportwagen 1 über einen Endanschlag, welcher mit einem Riegelelement in Verbindung steht, positioniert wird.

Der Transportwagen 1 befindet sich nunmehr in einer festgelegten Wechselstellung für die Wickel 7, bzw. die Hülsen 20.

Wie aus Fig. 2 zu entnehmen, ist auf der Hülse 20 keine Watte mehr aufgewickelt. Dies wird entweder manuell oder, wie im Beispiel aufgezeigt, über den Sensor 39 festgestellt. Bei diesem Sensor 39 handelt es sich um einen hell / dunkel Sensor, welcher dann ein Signal abgibt, wenn die weisse Wattenbahn von der dunkel oder schwarz ausgebildeten Hülsenoberfläche abgelaufen ist.

Das Rollblech 30 wird dann über den Pneumatikzylinder 34 automatisch oder manuell über das Ventil 41 angesteuert und schwenkt in eine untere strickpunktiert gezeichnete Lage. Ist diese Lage erreicht, dies kann ebenfalls über einen Sensor abgetastet werden, so wird der Zylinder 38 über das Ventil 40 manuell oder automatisch beaufschlagt und bewirkt die Verschwenkung des Armes 36a, wodurch die Hülsen 20 auf das Rollblech 30 abgegeben werden. Im gezeigten Beispiel werden dabei vier Hülsen gleichzeitig ausgestossen. Die Hülsen rollen dabei automatisch über das Rollblech 30 und das Zuführblech 23 in eine Aufnahmerinne 21 des Transportwagens 1 und kommen dort zum Liegen.

Anschliessend wird das Rollblech 30 über den Pneumatikzylinder 34 in eine dargestellte obere Stellung verschwenkt, wobei sie die Verriegelung 22 der Aufnahme 6, bzw. der Kipphebel 14, 14a löst. Bei diesem Vorgang wird die Verriegelung von dem Anschlag 19 angehoben und freigemacht. Auf Grund des Wickelgewichtes der Wickel 7 (bis zu 25 kg) werden die Kipphebel 14, 14a und die Querwelle 16 entgegen der Federkraft der Federn 18, 18a um die Schwenkachse 15 in eine untere strickpunktiert gezeichnete Stellung verschwenkt. Da die Wickel in ihrer Transportlage nicht auf dem unterhalb angeordneten Bodenblech 13 aufliegen, erhalten sich bis zur Auflage auf diesem Blech beim Absenken des Längsrohres 16 eine Beschleunigung. Dadurch wird gewährleistet das die Wickel 7 beim Übergabevorgang auch sicher von dem Transportwagen 1 zur Kämmaschine abrollen. Auf Grund der schrägen Stellung des Bodenbleches 13 und des Rollbleches 30 rollen die Wickel 7 in die Aufnahme zwischen die beiden Wickelwalzen 32 und 33. Kurz zuvor wird der Arm 36a der Auswurfeinrichtung wieder in eine untere Lage gebracht. Nach dem Auflegen der Wickel 7 wird das Rollblech 30 wieder in eine untere strichpunktiert gezeichnete Stellung verschwenkt, wodurch die Verriegelung 22, welche ebenfalls mit einer nicht aufgezeigten Feder beaufschlagt ist, in eine Verriegelungsstellung zurückgeführt werden kann. Dies erfolgt durch das Zurückführen der Kipphebel 14, 14a über die Federn 18, 18a in die durchgezogen gezeichnete Stellung, wobei ein Arm der Verriegelung 22 wieder auf dem Anschlag 19 zu liegen kommt und somit eine fixierte Verriegelungsstellung einnimmt.

Wie aus Fig. 3 zu entnehmen ist der Wechselvorgang der leeren Hülsen 20 gegen die vollen Wickel 7 bei dem links angeordneten Transportwagen 1 bereits erfolgt, während er beim rechten Transportwagen noch vorgenommen werden muss. Das Auslösen, bzw. die Vornahme des Wechselvorganges kann entweder manuell über einen Steuerpult, halbautomatisch über eine Steuereinheit 44 oder vollautomatisch über einen Leitrechner 49 vorgenommen werden. Bei Verwendung eines Leitrechners 49 wird gleichzeitig auch die Antriebssteuerung 50 der Antriebsaggregate der Kämmaschine 25 miteinbezogen, d.h. der Bedienungsperson sind lediglich noch Überwachungsaufgaben zugeordnet. Eine Grundbedingung für diesen vollautomatischen Betrieb bedingt ein hier nicht näher aufgezeigtes automatisches Ansetzen der auslaufenden mit der neuzugeführten Wickelwatte.

Nach Abschluss des Wechselvorganges löst sich das Positionierungselement 28 , d.h. der, bzw. die Transportwagen 1 werden wieder freigegeben und können aus der Führungsschiene 27 manuell oder automatisch herausgeführt werden. Die leeren Hülsen 20 werden dann zur wickelbildenden Maschine 3 zurückgeführt, bei welcher sie von Hand oder automatisch an die Maschine abgegeben werden. Der Transport- bzw. der Wechselvorgang der Wickel 7 kann nunmehr von neuem beginnen.

Durch das vorgeschlagenen Transport und Wechselsystem wird eine wesentliche Vereinfachung erreicht d.h., die manuellen Handgriffe werden auf ein Minimum gesenkt, beim vollautomatischen Betrieb sogar nur auf ganz wenige Überwachungseingriffe beschränkt. Es wird eine gleichzeitige Aufnahme von mehreren Wickelhülsen 20 gewährleistet, wobei eine Zwischenlagerung der Hülsen beim Auflegen der Wickel 7 nicht mehr notwendig ist. Aussserdem ist es möglich, dass die Bedienungsperson den gesamten Wechselvorgang von einer zentralen Stelle vor der Kämmaschine 25 durchführt.

## Patentansprüche

1. Verfahren zur Zuführung von mehreren mit Textilmaterial umwickelten Hülsen bzw. Wickeln (7) und zur Abführung mehrerer leergelaufener Hülsen (20) an einer Wickelverarbeitenden Maschine (25), wobei die Wickel (7) in einem axialen Abstand auf einer Aufnahme (6) eines an der Abgabe- bzw. Aufnahmestelle der Maschine (25) positionierten Transportwagens (1) bereitgestellt werden, und wobei mehrerer Wickel gleichzeitig (7) an die wikkelverarbeitende Maschine (25) übergeben werden gekennzeichnet durch folgende Merkmale:
- gleichzeitige Abgabe mehrerer leergelaufener Hülsen (20) von der wickelverarbeitenden Maschine (25),
- gleichzeitige automatische Überführung dieser Hülsen (20) quer zu ihren Längsachsen in eine Aufnahmerinne (21) des Transportwagens (1),

2. Vorrichtung zur Zuführung von mehreren mit Textilmaterial umwickelten Hülsen bzw. Wickeln (7) zur Abführung leergelaufener Hülsen (20) an einer wickelverarbeitenden Maschine (25), wobei Wickel (7) in einem axialen Abstand auf einer schwenkbaren Aufnahme (6) eines an der Abgabe- bzw. Aufnahmestelle der Maschine (25) positionierten Transportwagens (1) bereitgestellt werden, dadurch gekennzeichnet, daß der Transportwagen (1) unterhalb der Aufnahme (6) mit einer Aufnahmerinne (21) für die Aufnahme der leeren Hülsen (20) versehen ist, wobei die Länge der Aufnahmerinne (21) etwa der Länge der schwenkbaren Aufnahme (6) entspricht, und zwischen der Aufnahme (32,33) der wickelverarbeitenden Maschine (25) und der Aufnahme (6) bzw. der Aufnahmerinne (21) des Transportwagens (1) ein an der Maschine (25) schwenkbar gelagertes Rollblech (30) angebracht ist, und die wickelverarbeitende Maschine (25) mit einer Ausstossvorrichtung (35) für die leeren Hülsen (20) versehen ist.

3. Vorrichtung nach Anspruch 2, dadurch gekennzeichnet, daß die Aufnahme (6) des Transportwagens (1) quer zur Längsachse des Transportwagens (1) gesehen, einseitig über eine Schwenkachse (15) verschwenkbar angeordnet ist und die Verschwenkung der Aufnahme in eine untere Lage zur gleichzeitigen Freigabe der Wickel (7) und zur selbsttätigen Überführung zur wickelverarbeitenden Maschine (25) führt, wobei die Aufnahme (6) über ein Federelement (18) entgegen der nach unten gerichteten Schwenkbewegung und entgegen dem Gewicht der aufliegenden Wickel beaufschlagt wird und über eine Verriegelung (22) in einer oberen Transportlage gehalten wird.

4. Vorrichtung nach Anspruch 3, dadurch gekennzeichnet, daß die wickelverarbeitende Maschine (25) mit einer manuell oder automatisch betätigbaren Entriegelungseinrichtung (30,34) zum Öffnen der Verriegelung (22) der Aufnahme (6) des Transportwagens (1) versehen ist.

5. Vorrichtung nach Anspruch 3 oder 4, dadurch gekennzeichnet, daß der Transportwagen (1) unterhalb der Aufnahme (6) mindestens im Auflagebereich der Wickel (7), quer zur Fahrzeuglängsachse, von der Schwenkachse (15) der Aufnahme (6) aus betrachtet mit einer in Richtung des verschwenkbaren Endes der Aufnahme (6), schräg nach aussen und unten abfallenden Bodenfläche (13) versehen ist.

6. Vorrichtung nach Anspruch 5, dadurch gekennzeichnet, daß der Abstand der Bodenfläche (13) in Bezug auf die Aufnahme (6) so bemessen ist, daß in verriegelter Transportlage der Aufnahme (6) die aufliegenden Wickel mit ihrem Aussenumfang nicht auf der Bodenfläche (13) aufliegen.

7. Vorrichtung nach einem der Ansprüche 3 bis 6, dadurch gekennzeichnet, daß die Aufnahme (6) des Transportwagens (1) durch zwei in parallelem Abstand zueinander, über Querstreben 14, 14a miteinander verbundene, in Längsrichtung des Transportfahrzeuges (1) ausgerichtete Stäbe oder Rohre (17,16) gebildet wird, wobei ein Stab (17) feststehend angeordnet ist und die Schwenkachse (15) für den anderen verschwenkbaren Stab (16) bildet.

8. Vorrichtung nach einem der Ansprüche 2 bis 7, dadurch gekennzeichnet, daß die Aufnahmerinne (21) des Transportwagens (1) mit einem schräg nach oben und aussen gerichteten Zuführblech (23) versehen ist, das mit einem an der wickelverarbeitenden Maschine (25) schwenkbar angebrachten, in einer unteren Lage befindlichem Rollblech (30) eine annähernd durchgehende Rollfläche für die Zuführung der von der wickelverarbeitenden Maschine (25) abgegebenen leeren Hülsen (20) zum Transportwagen (1) bildet.

9. Vorrichtung nach einem der Ansprüche 3 bis 8, dadurch gekennzeichnet, daß das Rollblech (30) oder Teile davon auf seinem nach oben gerichteten Schwenkweg in den Betätigungsbereich eines Auslösemechanismusses der Verriegelung (22) der Aufnahme (6) des Transportwagens (1) ragt, wobei das Rollblech (30) nach Lösen der Verriegelung (22) von seiner Schwenkachse (31) aus betrachtet zum Transportwagen (1) hin, eine schräg nach oben gerichtete Lage einnimmt und mit der Bodenfläche (13) eine annähernd durchgehende Rollbahn für die automatische Zuführung der Wickel (7) bildet.

10. Vorrichtung nach Anspruch 9, dadurch gekennzeichnet, daß die Schwenkachse (31) des Rollbleches (30), in bezug auf die Abrollrichtung der Wickel (7), auf Höhe und hinter der durch Wickelwalzen (32,33) gebildeten Aufnahme angebracht ist, wobei unterhalb der Wickelwalzen (32,33) eine verschwenkbare und nach hinten, zum Transportwagen (1) wirkende Auswurfeinrichtung (35) angeordnet ist.

11. Vorrichtung nach Anspruch 10, dadurch gekennzeichnet, daß die Auswurfeinrichtung (35) aus einem drehbar gelagerten zweiarmigen Hebel (36) gebildet ist, wobei ein Arm mit einem Zylinder (38) oder einem Verstellmotor verbunden ist.

12. Vorrichtung nach einem der Ansprüche 9 bis 11, dadurch gekennzeichnet, daß das Rollblech (30) über einen Zylinder (34) oder einen Verstellmotor verschwenkt wird.

13. Vorrichtung nach einem der Ansprüche 2 bis 12, dadurch gekennzeichnet, daß der Transportwagen (1) mit einem Positionierungselement (46) und einer Feststelleinrichtung (28) versehen ist.

14. Vorrichtung nach Anspruch 13, dadurch gekennzeichnet, daß das Positionierungselement (46), die Steuerung der Feststelleinrichtung (28), der Betätigungseinrichtungen (40,41) für die Verschwenkung des Rollbleches (30) und der Auswurfeinrichtung (35), sowie der Sensor (39) für die Wickelabtastung steuerungsmässig über eine Steuereinheit (44) miteinander verbunden sind.

15. Vorrichtung nach Anspruch 14, dadurch gekennzeichnet, daß die Steuerung der Antriebselemente (50) der wickelverarbeitenden Maschine (25) mit der Steuereinheit (44) in Verbindung steht.

16. Vorrichtung Anspruch 14 oder 15, dadurch gekennzeichnet, daß der Transportwagen (1) ein über eine Leitlinie geführtes, selbstfahrendes Transportfahrzeug ist, dessen Steuerungsprozessor mit der Steuerungseinheit (44) über einen Leitrechner (49) in Verbindung steht.

17. Vorrichtung nach einem der Ansprüche 2 bis 16, dadurch gekennzeichnet, daß der Transportwagen (1) mit einer Kupplungseinrichtung (29) für die Ankupplung eines weiteren Transportwagens (1) versehen ist.

## Claims

1. A method for supplying several tubes or laps (7) wound up with textile material and for removing several emptied tubes (20) in a lap-processing machine (25), with the laps (7) being made available at an axial distance on a receiving means (6) of a conveying carriage (1) positioned at the delivery or receiving position of the machine and with several laps (7) being simultaneously transferred to the lap-processing machine (25), characterized by the following features:
- simultaneous delivery of several emptied tubes (20) from the lap-processing machine (25),
- simultaneous automatic transfer of said tubes (20) transversal to their longitudinal axes into a receiving groove (21) of the conveying carriage (1).

2. An apparatus for supplying several tubes or laps (7) wound up with textile material and for removing several emptied tubes (20) in a lap-processing machine (25), with the laps (7) being made available at an axial distance on a swivellable receiving means (6) of a conveying carriage (1) positioned at the delivery or receiving position of the machine, characterized in that the conveying carriage (1) is provided below the receiving means (6) with a receiving groove (21) for receiving the empty tubes (20), with the length of the receiving groove (6) corresponding approximately to the length of the swivellable receiving means (6) and with a roll-off plate (30) held swivellably in the machine (25) being attached between the receiving means (32, 33) of the lap-processing machine (25) and the receiving means (6) or receiving groove (21) of the conveying carriage (1), and that the lap-processing machine (25) is provided with a ejecting apparatus (35) for the empty tubes (20).

3. An apparatus as claimed in claim 2, characterized in that the receiving means (6) of the conveying carriage (1), as seen tranversally to the longitudinal axis of the conveying carriage (1), is swivellably arranged on one side via a swivelling axle (15) and the swivelling of the receiving means into a lower position leads to a simultaneous release of the laps (7) and to the automatic transfer to the lap-processing machine (25), with the receiving means (6) being tensioned by a spring element (18) against the downwardly directed swivelling movement and against the weight of the laps resting thereon and being held in an upper conveying position via a locking means (22).

4. An apparatus as claimed in claim 3, characterized in that the lap-processing machine (25) is provided with an unlocking device (30, 34) which can be actuated manually or automatically for opening the locking means (22) of the receiving means (6) of the conveying carriage (1).

5. An apparatus as claimed in claim 3 or 4, characterized in that the conveying carriage (1) is provided below the receiving means (6) with one floor area (13) at least in the bearing zone of the laps (7), which area, as seen from the swivelling axle (15) of the receiving means (6), is outwardly and downwardly inclined transversally to the longitudinal axis of the vehicle in the direction of the swivellable end of the receiving means (6).

6. An apparatus as claimed in claim 5, characterized in that the distance of the floor area (13) with respect to the receiving means (6) is dimensioned in such a way that in the locked conveying position of the receiving means (6) the resting laps do not rest on the floor area (13) with their external circumference.

7. An apparatus as claimed in one of the claims 3 to 6, characterized in that the receiving means (6) of the conveying carriage (1) is formed by rods or tubes (17, 16) which are aligned at a parallel distance from one another and in the longitudinal direction of the conveying carriage (1) and are mutually connected via transversal beams (14, 14a), with one rod being arranged in a stationary manner and forming the swivelling axle (15) of the other swivellable rod (16).

8. An apparatus as claimed in one of the claims 2 to 7, characterized in that the receiving groove (21) of the conveying carriage (1) is provided with a feed plate (23) which is positioned upwardly and outwardly inclined and which in combination with a roll-off plate (30) which is pivotably attached to the lap-processing machine (25) and is situated in a lower position forms an approximately continuous rolling surface for the delivery of the empty tubes (20) to the conveying carriage (1) which are supplied by the lap-processing machine (25).

9. An apparatus as claimed in one of the claims 3 to 8, characterized in that the roll-off plate (30) or parts thereof projects during its upwardly directed swivelling movement into the actuating zone of a release mechanism of the locking means (22) of the receiving means (6) of the conveying carriage (1), with the roll-off plate, after the release of the locking means (22) as seen from its swivelling axle (31) towards the conveying carriage (1), assuming an upwardly inclined position and forming with the floor area (13) an approximately continuous rolling path for the automatic supply of the laps (7).

10. An apparatus as claimed in claim 9, characterized in that the swivelling axle (31) of the roll-off plate (30), with reference to the roll-off direction of the laps (7), is attached at the level and behind the receiving means formed by the lap rolls (32, 33), with an ejector device (35) being arranged below the lap rolls (32, 33), which device is swivellable and acts backwardly towards the conveying carriage (1).

11. An apparatus as claimed in claim 10, characterized in that the ejector device (35) is formed by a rotatably held, two-arm lever (36), with one arm being connected with a cylinder (38) or an adjusting motor.

12. An apparatus as claimed in one of the claims 9 to 11, characterized in that the roll-off plate (30) is pivoted by a cylinder (34) or an adjusting motor.

13. An apparatus as claimed in one of the claims 2 to 12, characterized in that the conveying carriage (1) is provided with a positioning element (46) and a locking device (28).

14. An apparatus as claimed in claim 13, characterized in that the positioning element (46), the control of the locking device (28), the actuating devices (40, 41) for swivelling the roll-off plate (30) and the ejector device (35), and the sensor (39) for scanning the lap are mutually connected via a control unit (44) with respect to their control.

15. An apparatus as claimed in claim 14, characterized in that the control of the drive elements (50) of the lap-processing machine (25) is in connection with a control unit (44).

16. An apparatus as claimed in claim 14 or 15, characterized in that the conveying carriage (1) is a self-driving conveying vehicle which is guided over a control line and whose control processor is in connection with the control unit (44) via a master control computer (49).

17. An apparatus as claimed in one of the claims 2 to 16, characterized in that the conveying carriage (1) is provided with a coupling device (29) for coupling a further conveying carriage (1).

## Revendications

1. Procédé utilisé pour l'amenée de plusieurs fuseaux enroulés de matière textile, respectivement de rouleaux (7), et pour l'évacuation de plusieurs fuseaux épuisés (20), dans/depuis une machine (25) traitant les rouleaux, et où les rouleaux (7) sont mis à disposition sur une réception (6) d'un chariot de transport (1) positionné avec une distance axiale par rapport au poste de distribution respectivement de réception de la machine (25), et où plusieurs rouleaux (7) sont transférés simultanément vers la machine (25) traitant les rouleaux, caractérisé par les caractéristiques suivantes:
- évacuation simultanée de plusieurs fuseaux épuisés (20) depuis la machine (25) traitant les rouleaux,
- convoyage automatique simultané de ces fuseaux (20) transversalement à leurs axes longitudinaux, dans une rigole de réception (21) du chariot de transport (1).

2. Procédé utilisé pour l'amenée de plusieurs fuseaux enroulés de matière textile, respectivement de rouleaux (7), et pour l'évacuation de fuseaux épuisés (20), dans/depuis une machine (25) traitant les rouleaux, et où les rouleaux (7) sont mis à disposition sur une réception basculante (6) d'un chariot de transport (1) positionné avec une distance axiale par rapport au poste de distribution respectivement de réception de la machine (25),
caractérisé par le fait que
le chariot de transport (1) est pourvu d'une rigole de réception (21), située sous la réception (6) et servant à la réception des fuseaux vides (20), et où la longueur de la rigole de réception (21) correspond à peu près à la longueur de la réception basculante (6), et une tôle de roulement (30), maintenue d'une manière pivotante sur la machine (25), est fixée entre la réception (32, 33) de la machine (25) traitant les rouleaux et la réception (6) respectivement la rigole de réception (21) du chariot de transport (1), et la machine (25) traitant les rouleaux est pourvue d'un dispositif d'expulsion (35) pour les fuseaux vides (20).

3. Dispositif selon revendication 2,
caractérisé par le fait que,
vue transversalement à l'axe longitudinal du chariot de transport (1), la réception (6) du chariot de transport (1) est disposée de manière à pouvoir basculer d'un côté, a l'aide d'un axe de pivotement (15), et le basculement de la réception, dans une position inférieure, conduit à la libération simultanée des rouleaux (7) et à leur convoyage automatique vers la machine (25) traitant les rouleaux, et où la réception (6) est chargée par un élément de ressort (18) qui agit contre le mouvement de bascule dirigé vers la bas, et contre le poids des rouleaux reposant sur la réception, laquelle est maintenue dans une position supérieure de transport, par un verrouillage (22).

4. Dispositif selon revendication 3,
caractérisé par le fait que,
pour ouvrir le verrouillage (22) de la réception (6) du chariot de transport (1), la machine (25) traitant les rouleaux est pourvue d'un arrangement de déverrouillage (30, 34) pouvant être actionné manuellement ou automatiquement.

5. Dispositif selon revendication 3 ou 4,
caractérisé par le fait que,
vu depuis l'axe de pivotement (15) de la réception (6), sous la réception (6), au moins dans la zone de repos des rouleaux (7), et transversalement à l'axe longitudinal du véhicul, le chariot de transport (1) est pourvu d'une surface de fond (13) descendant obliquement vers l'extérieur et vers le bas, vers l'extrémité de la réception basculante (6).

6. Dispositif selon revendication 5,
caractérisé par le fait que
la distance, comprise entre la surface de fond (13) et la réception (6), est mesurée de telle façon que, dans la position verrouillée de transport de la réception (6), la circonférence extérieure des rouleaux reposant sur la réception ne vienne pas en contact avec la surface de fond (13).

7. Dispositif selon une des revendications 3 à 6,
caractérisé par le fait que
la réception (6) du chariot de transport (1) est réalisée par deux barres ou tubes (17, 16) orientées dans le sens longitudinal du chariot de transport (1), et séparées l'une de l'autre par une distance parallèle, reliées entre elles par des entretoises (14, 14a), et où une barre (17) est disposée d'une manière fixe et forme l'axe de pivotement (15) pour l'autre barre (16) pouvant pivoter.

8. Dispositif selon une des revendications 2 à 7,
caractérisé par le fait que
la rigole de réception (21) du chariot de transport (1) est pourvue d'une tôle d'amenée (23) orientée obliquement vers le haut et vers l'extérieur, qui, avec une tôle de roulement (30) disposée d'une manière basculante dans la machine (25) traitant les rouleaux et située dans une position inférieure, forme une surface de roulement presque sans fin pour l'amenée des fuseaux vides (20), depuis la machine (25) traitant les rouleaux vers le chariot de transport (1).

9. Dispositif selon une des revendications 3 à 8,
caractérisé par le fait que,
dans son chemin de basculement dirigé vers le haut, la tôle de roulement (30), ou des parties de celle-ci, s'élève dans la zone d'actionnement d'un mécanisme de libération du verrouillage (22) de la réception (6) du chariot de transport (1), et où, vue depuis son axe de pivotement (31), et après la libération du verrouillage (22), la tôle de roulement (30) prend une position oblique dirigée vers le haut, vers le chariot de transport (1), et forme avec la surface de fond (13) un chemin de roulement presque sans fin, pour l'amenée automatique des rouleaux (7).

10. Dispositif selon revendication 9,
caractérisé par le fait que,
par rapport à la direction de roulement des rouleaux (7), l'axe de pivotement (31) de la tôle de roulement (30) est disposé à la hauteur de et derrière la réception formée par des rouleaux alimentaires (32, 33), et où un arrangement éjecteur (35) pouvant pivoter, en agissant vers l'arrière, dans la direction du chariot de transport (1), est disposé sous les rouleaux alimentaires (32, 33).

11. Dispositif selon revendication 10,
caractérisé par le fait que
l'arrangement éjecteur (35) est formé par un levier à deux bras (36) maintenu d'une manière rotative, et où un des bras est relié à un cylindre (38) ou à un servo-moteur.

12. Dispositif selon une des revendications 9 à 11,
caractérisé par le fait que
la tôle de roulement (30) est basculée par un cylindre (34) ou un servo-moteur.

13. Dispositif selon une des revendications 2 à 12,
caractérisé par le fait que
le chariot de transport (1) est pourvu d'un élément de positionnement (46) et d'un arrangement de détection (28).

14. Dispositif selon revendication 13,
caractérisé par le fait que
l'élément de positionnement (46), la commande de l'arrangement de détection (28), des arrangements d'actionnement (40, 41) pour le basculement de la tôle de roulement (30) et de l'arrangement éjecteur (35), ainsi que le tâteur (39) pour le palpage du rouleau, sont reliés ensemble de manière à pouvoir être commandés via une unité d'asservissement (44).

15. Dispositif selon revendication 14,
caractérisé par le fait que
la commande des éléments d'entraînement (50) de la machine (25) traitant les rouleaux se tient en liaison avec l'unité d'asservissement (44).

16. Dispositif selon revendication 14 ou 15,
caractérisé par le fait que
le chariot de transport (1) est un véhicule de transport au-tomobile, dirigé par une ligne directrice, dont le programme de gestion se tient en liaison avec l'unité d'asservissement (44) via un ordinateur pilote (49).

17. Dispositif selon une des revendications 2 à 16,
caractérisé par le fait que
le chariot de transport (1) est pourvu d'un arrangement d'accouplement (29) pour l'accouplement d'un autre chariot de transport (1).
